# EUROPÄISCHE PATENTSCHRIFT

(11) **EP 1 845 269 B1**
(45) Veröffentlichungstag und Bekanntmachung des Hinweises auf die Patenterteilung: **15.06.2011**
(21) Anmeldenummer: 07005782.3
(22) Anmeldetag: 21.03.2007
(51) Int. Cl.: F15B 15/22

(54) **Pneumatikzylinder mit Endlagendämpfung sowie Dämpferhülse**
Pneumatic cylinder with end of stroke cushioning means and dampening sleeve
Vérin pneumatique avec amortissement de fin de course et avec douille d'amortissement

(30) Priorität: 13.04.2006 DE 102006017987
(43) Veröffentlichungstag der Anmeldung: 17.10.2007
(73) Patentinhaber: Firma Johann Weiss Machinenbau, 88636 Illmensee (DE)
(72) Erfinder: Weiss, Johann, 88636 Illmensee (DE)
(74) Vertreter: Weiss, Peter

(56) Entgegenhaltungen:
- DE-A1- 2 254 495
- DE-A1- 2 603 041
- DE-A1- 2 920 369
- DE-A1- 3 045 477
- JP-A- 2003 021 114
- US-A- 4 296 675

## Beschreibung

Die vorliegende Erfindung betrifft einen Pneumatikzylinder mit Endlagendämpfung mit einem Gehäuse in welchem zumindest ein Schubstangenelement linear bewegbar gelagert ist, welche in den Endlagen in stirnseitige Lagerelemente eingreift und zur Endlagendämpfung und Entlüftung eine Dämpferhülse oder deren Lagerung zumindest eine Einkerbung aufweist, welche in einer Mantelfläche in etwa axial zu der Dämpferhülse oder in deren Lagerung vorgesehen ist.

Derartige Pneumatikzylinder sind in vielfältiger Form und Ausführung auf dem Markt bekannt und gebräuchlich. Sie dienen im wesentlichen zum Bewegen von beliebigen Gegenständen und werden in der Handhabungstechnik heute häufig eingesetzt.

Innerhalb des Gehäuses ist ein Zugstangenelement kolbenartig verfahrbar, wobei über endseitige Lagerelemente das Schubstangenelement hin- und herbewegbar gelagert ist. Da heutzutage immer höhere Anforderungen an derartige Pneumatikzylinder gestellt werden, weil sie mit höheren Geschwindigkeiten und höheren Lasten bzw. Massen bestückt werden sind herkömmliche Pneumatikzylinder nur mit beschränkten Geschwindigkeiten und Lasten zu betreiben.

Nachteilig dabei ist, dass mit herkömmlichen Pneumatikzylindern begrenzte Massen nur mit begrenzten Geschwindigkeiten begrenzten Massen hin- und her bewegt werden können und somit häufig der Pneumatikzylinder, eingebunden in eine Fertigung die Taktgeschwindigkeit bestimmt, was unerwünscht ist.

Zudem müssen herkömmliche Endlagendämpfungen, wie bspw. herkömmliche Drosseln permanent und langwierig im Dauerbetrieb der Pneumatikzylinder kostenintensiv nachjustiert und gereinigt werden. Insbesondere kann nur ein Fachpersonal eine entsprechende Nachjustierung der Endlagen von Pneumatikzylindern vornehmen. In Fertigungsprozessen ist dies unerwünscht.

Aus der DE 30 45 477 A1 ist ein Arbeitszylinder der o. g. Art bekannt. Dort ist ebenfalls ein Schubstangenelement in einem Gehäuse bewegbar, wobei dem Schubstangenelement eine Dämpferhülse zugeordnet ist. In diese Dämpferhülse sind Längskanäle eingebracht, deren Öffnungsquerschnitt zum Kolbenaufbau hin abnehmen kann. Diese Längskanäle oder Schlitze erlauben eine Anpassung der Strömungsgeschwindigkeit beim Verdrängen eines Öls speziell an die gegebenen Verhältnisse.

Der vorliegenden Erfindung liegt die Aufgabe zugrunde einen Pneumatikzylinder der eingangs genannten Art zu schaffen, mit welchem die eingangs genannten Nachteile beseitigt werden und mit welchem bei Verbesserung einer Endlagendämpfung wesentlich höhere Geschwindigkeiten und/oder Lasten bzw. Massen mit einem Pneumatikzylinder beschleunigt werden können. Zudem soll eine perfekte Endlagendämpfung beim Abbremsen der Massen ohne Anschlagen durchgeführt werden. Hierbei soll im wesentlichen bereits während des Bremsprozesses und der negativen Beschleunigung Zeit eingespart werden, so dass insgesamt ein Takt des Pneumatikzylinders im Betrieb erhöht werden kann.

Zur Lösung dieser Aufgabe führt der kennzeichnende Teil des Anspruchs 1.

Bei der vorliegenden Erfindung hat sich als besonders vorteilhaft erwiesen, über unterschiedliche Querschnittsflächen von Einkerbungen unterschiedlichen Einfluss zu nehmen auf Abbremsverhalten beim Eintritt der Dämpferhülse in deren Lagerung. Dabei wird in einem ersten Bereich eine Einkerbung von einem sehr geringen Querschnitt gewählt, um eine hohe Bremswirkung beim Eintreten der Dämpferhülse in die Lagerung zu erzeugen. Dadurch wird ein sehr hoher Druck innerhalb der Lagerung aufgebaut, was zu einer sehr hohen negativen Beschleunigung führt. Damit der sehr hohe Druck, sehr schnell nach einem hohen Abbremsen abgebaut wird, erweitert sich im Anschluss im zweiten Bereich der Querschnitt hinsichtlich Breite und oder Tiefe der Einkerbung im Verhältnis zum ersten Bereich sehr, so dass der Druck schlagartig und schnell abgebaut werden kann.

In der dritten daran anschliessenden Bereich ist der Querschnitt der Einkerbung verhältnismässig gross durch Breite und/oder Tiefe gehalten, so dass unter etwa konstantem Druck ein weiteres Abbremsen erfolgt und soweit Rückschlagschwingungen, Rückfederungen etc. hierdurch ausgeglichen werden können. Im letzten und vierten Bereich wird die Einkerbung querschnittlich auslaufend bis auf nahezu 0 verjüngt, um ein vollständiges und stark dämpfendes Abbremsen bis auf die Geschwindigkeit 0 zu ermöglichen.

Durch die unterschiedliche Wahl von Länge des ersten Bereichs sowie durch die entsprechende Wahl der Grösse des Querschnittes in den Bereichen II und III lässt sich Einfluss nehmen auf eine entsprechende Geschwindigkeit und/oder Masse, die abgebremst werden soll.

Hierdurch lässt sich eine optimierte Anpassung an individuelle kundenspezifische Wünsche vornehmen, indem die Einkerbungen je nach Geschwindigkeit und/oder Masse ausgestaltet werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Draufsicht auf einen Pneumatikzylinder mit eingesetztem Schubstangenelement;
Figur 2 eine schematisch dargestellte Draufsicht auf ein Schubstangenelement mit zwei Dämpferhülsen sowie einen Teillängsschnitt durch ein Lagerelement mit Lagerung zur Aufnahme der Dämpferhülse;
Figur 3a einen schematisch dargestellten Längsschnitt durch eine erfindungsgemässe Dämpferhülse;
Figur 3b eine schematisch dargestellte Seitenansicht auf die Dämpferhülse gemäss Figur 3a;
Figur 3c eine schematisch dargestellte Draufsicht auf eine Dämpferhülse gemäss den Figuren 3a und 3b.

Gemäss Figur 1 weist ein Pneumatikzylinder R ein Gehäuse 1 auf, welches im Inneren zylinderartig ausgebildet ist. Endseits an das Gehäuse 1 schliessen jeweils Lagerelemente 2.1, 2.2 an, die einerseits ein innen liegendes Schubstangenelement 3 zum Hin- und Herbewegen beliebiger Lasten bzw. Massen mit Druck beaufschlagen und entsprechend steuern.

Die Lagerelemente 2.1, 2.2 weisen entsprechende Öffnungen 4.1, 4.2 auf, die dem Anschliessen von hier nicht näher dargestellten Pneumatikleitungen zum Zuführen von Luft oder Gas in das Gehäuseinnere des Gehäuses 1 dienen.

Wird Luft, Druckluft oder komprimiertes Gas durch die Öffnung 4.1 über das Lagerelement 2.1 in das Gehäuse 1 eingeleitet, so lässt sich das Schubstangenelement 3 in Richtung des Lagerelementes 2.2 bewegen. Wird dagegen Luft oder Gas über die Öffnung 4.2 in das Gehäuse 1 eingeleitet, lässt sich das Schubstangenelement 3 zurückbewegen.

Zur Endlagendämpfung sind in den Lagerelementen 2.1, 2.2 Dichtelemente od. dgl. vorgesehen, in welche entsprechende, dem Schubstangenelement 3 zugeordnete Dämpferhülsen 5, wie sie bspw. in Figur 2 aufgezeigt sind, eingreifen. Zwischen den beiden Dämpferhülsen 5 ist zumindest ein Dichtelement 6 vorgesehen, welches kolbenartig innerhalb des zylindrischen Gehäuses 1 verläuft und das Schubstangenelement 3 einerseits lagert und andererseits abdichtet.

Bevorzugt sind die Durchmesser der Dämpferhülse 5 etwas grösser als die der Schubstange 7 des Schubstangenelementes 3 ausgebildet.

Die Dämpferhülsen 5 greifen in die entsprechenden Lagerelemente 2.1, 2.2, insbesondere in deren Lagerungen 13 abgedichtet ein, wobei die Öffnung 4.1 oder 4.2 verschlossen wird. Herkömmlich wird über eine Drossel, ein Drosselventil od. dgl. die komprimierte Luft zur Dämpfung einer Schubbewegung des Schubstangenelementes 3 in einer Endlage kontinuierlich und langsam abgeführt.

Bei der vorliegenden Erfindung hingegen kann auf entsprechende Drosselelemente verzichtet werden, indem erfindungsgemäss der Dämpferhülse 5 oder deren Lagerung 13 zumindest eine Einkerbung 8 in deren Mantelflächen 9 eingeformt ist.

Gemäss Figur 2 ist die Einkerbung 8 in Axialrichtung bevorzugt parallel zur Schubstange 7 in einer Längsrichtung der Dämpferhülse 5 aussen in einer Mantelfläche 9 vorgesehen. Dabei hat sich als besonders vorteilhaft bei der vorliegenden Erfindung erwiesen, dass die Einkerbung 8, ausgehend von einer Stirnseite 11 der Dämpferhülse 5 oder deren Lagerung 13 in einem ersten Bereich I einen etwa konstanten Querschnitt von geringer Grösse aufweist.

Bevorzugt ist über die axiale Länge L die Einkerbung 8 im Bereich I, der im wesentlichen sehr klein ausgebildet ist, hinsichtlich seiner Breite B und Tiefe T, wie es auch näher in den Figuren 3a und 3c angedeutet ist, homogen.

In dieser ersten Bereich I greift die Dämpferhülse 5 in die entsprechende Lagerung 13 zuerst ein, wobei durch die Verminderung des Querschnittes des Volumens der Einkerbung 8 über eine bestimmte wählbare Länge L ein Bremsweg S der Schubstange 7 in Abhängigkeit von der abzubremsenden Last und/oder Masse variabel und einstellbar ist.

Durch die Länge und durch die Wahl eines möglichst geringen Querschnittes, vorzugsweise homogen über die Länge L ausgehend von der Stirnseite 11 lässt sich Einfluss nehmen auf unterschiedliche Geschwindigkeiten und/oder Lasten bzw. Massen, die in wählbaren Zeiten und über einen bestimmten Bremsweg abzubremsen sind.

Beim Eingreifen der Dämpferhülse 5 in die Lagerung 13 wird durch den geringen Querschnitt der Einkerbung 8 im Bereich I lediglich eine geringe Entlüftung zugelassen und äusserst hoher Druck in der Lagerung 13 selbst aufgebaut.

In diesem Bereich erfolgt ein sehr starkes und sehr schnelles Abbremsen der Schubstange 7 bzw. der Masse.

Im Anschluss an den Bereich I schliesst sich ein sich nach aussen in Breite B und/oder Tiefe T erweitender Bereich II an, der einem schlagartigen Entlüften und Druckabbau dient, wie es in den Figuren 3a und 3c angedeutet ist.

Im Anschluss an den Bereich II folgt ein Bereich III von etwa konstantem Querschnitt, der einem starken Entlüften und gleichzeitigem Konstanthalten des Druckes dient, wobei hierdurch eine Ausregelung und Verhinderung von Rückstössen oder Rückschlagschwingungen der Kolbenstange bzw. der abzubremsenden Masse, insbesondere bei grösseren Massen erfolgt.

Müssen sehr grosse Massen abgebremst werden, so kann hier in dem Bereich III ein querschnittlich grösseres Volumen der Einkerbung 8 eingestellt werden durch bspw. eine grössere Breite B und/oder grössere Tiefe T der Einkerbung 8 in der Mantelfläche 9.

Auf diese Weise lässt sich durch die Einflussnahme des Querschnittes und somit des Volumens in der Einkerbung 8 im Bereich 9 Einfluss nehmen auf die abzubremsenden Massen, so dass keine Rückschlagschwingungen oder Rückfederungen erfolgen.

An den Bereich III schliesst der Bereich IV an, der sich in Breite und/oder Tiefe T zu einer endseitigen Stirnseite 12 der Dämpferhülse 5 oder Lagerung 13 hin kontinuierlich verjüngt, so dass sich ein Volumen querschnittlich über die axiale Länge der Dämpferhülse 5 bzw. der Lagerung 13 hin kontinuierlich auslaufend verringert.

In diesem Bereich IV nimmt das Volumen über die Länge betrachtet kontinuierlich bis auf 0 ab, so dass in diesem Bereich IV ein Eingreifen in die Lagerung 13 das Schubstangenelement 3 bzw. die Schubstange 7 und deren Masse dämpfend bis auf 0 abgebremst wird, ohne dass die Dämpferhülse 5 an die Lagerung 13 hart anschlägt

Im Bereich IV erfolgt im wesentlichen eine Verjüngung des querschnittlichen Volumens der Einkerbung 8 über die Länge, bis auf nahezu 0, nahe im Bereich der endseitigen Stirnseite 12 der Dämpferhülse 5 bzw. der Lagerung 13.

Dabei kann, wie es in Figur 3b aufgezeigt ist, die Einkerbung 8 querschnittlich halbkreisartig, aber auch parabolartig, dreieckartig, rechteckartig oder mehreckartig ausgebildet sein.

Mit der vorliegenden Erfindung ist ein Pneumatikzylinder R geschaffen, bei welchem über entsprechende spezielle Ausführung und Auslegung der Einkerbung 8 in der Dämpferhülse 5 und/oder in deren Lagerung 13 ein regelbares und steuerbares Dämpfungs- sowie Abbremsverhalten in Abhängigkeit von unterschiedlichen wählbaren Lasten, Massen und Geschwindigkeiten erfolgt. Auf diese Weise kann kundenspezifisch und individuell eine Anpassung jedes Pneumatikzylinders R erfolgen indem in Abhängigkeit der Masse bspw. eine Länge L des ersten Bereichs I zum Abbremsen unterschiedlich lang ausgelegt wird, wobei in Abhängigkeit der Masse und/oder Geschwindigkeit dann auch die folgenden Bereiche II, III und/oder IV hinsichtlich ihrer Eigenschaft, Querschnittsveränderung an die jeweiligen Massen und/oder Geschwindigkeiten anpassbar sind. Dies soll ebenfalls im Rahmen der vorliegenden Erfindung liegen.

### Bezugszeichenliste

| | | | | | |
|---|---|---|---|---|---|
| 1 | Gehäuse | 34 | | 67 | |
| 2 | Lagerelement | 35 | | 68 | |
| 3 | Schubstangenelement | 36 | | 69 | |
| 4 | Öffnung | 37 | | 70 | |
| 5 | Dämpferhülse | 38 | | 71 | |
| 6 | Dichtelement | 39 | | 72 | |
| 7 | Schubstange | 40 | | 73 | |
| 8 | Einkerbung | 41 | | 74 | |
| 9 | Mantelfläche | 42 | | 75 | |
| 10 | Phase | 43 | | 76 | |
| 11 | Stirnseite | 44 | | 77 | |
| 12 | Stirnseite | 45 | | 78 | |
| 13 | Lagerung | 46 | | 79 | |
| 14 | | 47 | | | |
| 15 | | 48 | | | |
| 16 | | 49 | | | |
| 17 | | 50 | | | |
| 18 | | 51 | | R | Pneumatikzylinder |
| 19 | | 52 | | | |
| 20 | | 53 | | X | Doppelpfeilrichtung |
| 21 | | 54 | | B | Breite |
| 22 | | 55 | | | |
| 23 | | 56 | | L | Länge |
| 24 | | 57 | | | |
| 25 | | 58 | | T | Tiefe |
| 26 | | 59 | | I-IV | Querschnittsbereich |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Pneumatikzylinder mit Endlagendämpfung mit einem Gehäuses (1), zumindest einem schubstangenelement (3), welches im Pneumatikzylinder linear bewegbar gelagert ist, und zumindest einer an dem Schubstangenelement (3) angeordneten Dämpferhülse (5), welche in den Endlagen in Lagerungen (13) stirnseitiger Lagerelemente (2.1, 2.2.) des Pneumatikzylinders eingreift, wobei zur Endlagendämpfung und Entlüftung die Dämpferhülse (5) oder deren Lagerung (13) zumindest eine Einkerbung (8) aufweist, welche in einer Mantelfläche (9) der Dämpferhülse (5) in etwa axial zu der Dämpferhülse (5) oder in deren Lagerung (13) vorgesehen ist,
**dadurch gekennzeichnet,**
**dass** die Einkerbung in Abhängigkeit der abzubremsenden Masse und/oder Beschleunigung sowie des erforderlichen Bremsweges querschnittlich unterschiedlich grosse Bereiche (I-IV) aufweist,
**dass** der Querschnitt der Einkerbung (8) im zuerst in die entsprechende Lagerung eingreifenden ersten Bereich (I) verhältnismässig konstant über die axiale Länge (L) des ersten Bereiches (I) verläuft und hierdurch ein starkes Abbremsen unter hohem Druckaufbau und geringer Entlüftung im ersten Bereich (I) erfolgt und
**dass** im Anschluss an den ersten Bereich (I) ein im Verhältnis zum ersten Bereich (I) querschnittlich erweiterte zweiter Bereich (II) der Einkerbung (8) folgt.

2. Pneumatikzylinder nach Anspruch 1, **dadurch gekennzeichnet, dass** im Anschluss an den zweiten Bereich (II) ein erweiterter in etwa querschnittlich über die axiale Länge der Dämpferhülse (5) betrachtet konstanter dritter Bereich (III) anschliesst.

3. Pneumatikzylinder nach Anspruch 2, **dadurch gekennzeichnet, dass** an den dritten Bereich (III) ein vierter Bereich (IV) anschliesst, bei welchem über die axiale Länge der Dämpferhülse (5) der Querschnitt sich verjüngt.

4. Pneumatikzylinder nach Anspruch 3, **dadurch gekennzeichnet, dass** die Einkerbung (8) im vierten Bereich (IV) querschnittlich aus laufend bis nahezu auf 0 verjüngt wird.

5. Pneumatikzylinder nach wenigstens einem der Ansprüche 1 bis 4, **dadurch gekennzeichnet, dass** die Einkerbung (8) querschnittlich halbkreisartig, parabolartig, dreieckartig oder quadratisch ausgebildet ist.

6. Pneumatikzylinder nach Anspruch 2 und gegebenenfalls wenigstens einem der Ansprüche 3 bis 5, **dadurch gekennzeichnet, dass** die Erhöhung des Querschnittes der Einkerbung (8) im zweiten und dritten Bereich (II, III) durch eine vergrösserte Breite (B) und/oder Tiefe (T) der Einkerbung (8) erfolgt.

7. Pneumatikzylinder nach Anspruch 3 und gegebenenfalls wenigstens einem der Ansprüche 4 bis 5, **dadurch gekennzeichnet, dass** eine Verringerung des Volumens der Einkerbung (8) im vierten Bereich (IV) durch Verringerung der Breite (B) und/oder Verringerung der Tiefe (T) der Einkerbung (8) erfolgt.

## Claims

1. Pneumatic cylinder with end-position damping having a housing (1), at least one connecting-rod element (3), which is linearly movably mounted in the pneumatic cylinder, and at least one damper sleeve (5), which is arranged on the connecting-rod element (3) and engages, in the end positions, in bearings (13) of end-side bearing elements (2.1, 2.2) of the pneumatic cylinder, the damper sleeve (5) or its bearing (13) having, for the end-position damping and ventilation, at least one notch (8) which is provided in a lateral surface (9) of the damper sleeve (5) approximately axially with respect to the damper sleeve (5) or in its bearing (13),
**characterised**
**in that** the notch has cross-sectionally different-size regions (I-IV) depending on the mass to be braked and/or acceleration and also the required braking distance,
**in that** the cross-section of the notch (8) in the first region (I), which is the first to engage in the corresponding bearing, extends relatively constantly over the axial length (L) of the first region (I) and, as a result, intense braking with high pressure build-up and low ventilation takes place in the first region (I) and
**in that** following the first region (I) is a second region (II) of the notch (8), which is cross-sectionally enlarged in relation to the first region (I).

2. Pneumatic cylinder according to Claim 1, **characterised in that** following the second region (II) is an enlarged third region (III) which is approximately constant when viewed cross-sectionally over the axial length of the damper sleeve (5).

3. Pneumatic cylinder according to Claim 2, **characterised in that** following the third region (III) is a fourth region (IV), in which the cross-section tapers over the axial length of the damper sleeve (5).

4. Pneumatic cylinder according to Claim 3, **characterised in that** the notch (8) in the fourth region (IV) is tapered down cross-sectionally almost to 0.

5. Pneumatic cylinder according to at least one of Claims 1 to 4, **characterised in that** the notch (8) is cross-sectionally of semicircular, parabolic, triangular or square configuration.

6. Pneumatic cylinder according to Claim 2 and optionally at least one of Claims 3 to 5, **characterised in that** the increase of the cross-section of the notch (8) in the second and third region (II, III) is effected by an enlarged width (B) and/or depth (T) of the notch (8).

7. Pneumatic cylinder according to Claim 3 and optionally at least one of Claims 4 to 5, **characterised in that** a reduction of the volume of the notch (8) in the fourth region (IV) is effected by reducing the width (B) and/or reducing the depth (T) of the notch (8).

## Revendications

1. Cylindre pneumatique avec amortissement de fin de course et avec un boîtier (1), au moins un élément de tige-poussoir (3) monté de manière déplaçable linéairement dans le cylindre pneumatique, et au moins une douille d'amortissement (5) disposée sur l'élément de tige-poussoir (3) qui s'engage, en fin de course, dans des alésages (13) d'éléments de palier (2.1, 2.2) du côté frontal du cylindre pneumatique, la douille d'amortissement (5) ou son alésage (13) présentant, pour l'amortissement de fin de course et la ventilation, au moins une encoche (8) prévue dans une surface d'enveloppe (9) de la douille d'amortissement (5) environ axialement à la douille d'amortissement (5) ou dans son alésage (13),
**caractérisé par** le fait
l'encoche présente, en fonction de la masse à freiner et/ou de l'accélération ainsi que du trajet de freinage nécessaire, en section des zones de grandeur différente (I -IV),
que la section de l'encoche (8) dans la zone (I) s'engageant tout d'abord dans l'alésage correspondant s'étendant de manière relativement constante sur la longueur axiale (L) de la première zone (I) et que de ce fait a lieu un freinage fort à forte accumulation de pression et faible ventilation, et
que la première zone (I) est suivie d'une deuxième zone (II), de section élargie par rapport à la première zone (I), de l'encoche (8).

2. Cylindre pneumatique selon la revendication 1, **caractérisé par le fait que** la deuxième zone (II) est suivie d'une troisième zone (III) élargie de section constante observée sur la longueur axiale de la douille d'amortissement (5).

3. Cylindre pneumatique selon la revendication 2, **caractérisé par le fait que** la troisième zone (III) est suivie d'une quatrième zone (IV) dans laquelle la section s'effile sur la longueur axiale de la douille d'amortissement (5).

4. Cylindre pneumatique selon la revendication 3, **caractérisé par le fait que** la section de l'encoche s'effile, dans la quatrième zone (IV), pour se terminer environ à 0.

5. Cylindre pneumatique selon au moins l'une des revendications 1 à 4, **caractérisé par le fait que** l'encoche (8) est réalisée de section semi-circulaire, parabolique, triangulaire ou carrée.

6. Cylindre pneumatique selon la revendication 2 et éventuellement au moins l'une des revendications 3 à 5, **caractérisé par le fait que** l'augmentation de la section de l'encoche (8) dans la deuxième et la troisième zone (II, III) a lieu par une largeur (B) et/ou une profondeur (T) agrandie de l'encoche (8).

7. Cylindre pneumatique selon la revendication 3 et éventuellement au moins l'une des revendications 4 à 5, **caractérisé par le fait qu'**une réduction du volume de l'encoche (8) a lieu, dans la quatrième zone (IV), par une réduction de la largeur (B) et/ou une réduction de la profondeur (T) de l'encoche (8).
